# EUROPÄISCHE PATENTSCHRIFT

(11) **EP 0 934 226 B1**
(45) Veröffentlichungstag und Bekanntmachung des Hinweises auf die Patenterteilung: **07.11.2001**
(21) Anmeldenummer: 97931720.3
(22) Anmeldetag: 09.07.1997
(51) Int. Cl.: B65H 54/78

(54) **VORRICHTUNG UND VERFAHREN ZUM VERLEGEN VON BAND- ODER STREIFENFÖRMIGEM MATERIAL**
DEVICE AND PROCESS FOR LAYING BAND OR STRIP MATERIAL
DISPOSITIF ET PROCEDE POUR POSER UN MATERIAU EN FORME DE RUBAN OU DE BANDE

(30) Priorität: 25.10.1996 DE 19644383
(43) Veröffentlichungstag der Anmeldung: 11.08.1999
(73) Patentinhaber: KorTec GmbH, 67657 Kaiserslautern (DE)
(72) Erfinder: RAHN, Roberto, E., D-67677 Enkenbach-Alsenborn (DE); LENK, Christian, CH-8488 Thurbenthal (CH)
(74) Vertreter: Schmitt, Meinrad, Dipl.-Ing.
(86) Internationale Anmeldenummer: DE9701443
(87) Internationale Veröffentlichungsnummer: WO9818706

(56) Entgegenhaltungen:
- DE-B- 1 187 967
- FR-A- 1 424 094
- US-A- 2 986 781
- US-A- 3 341 911
- US-A- 3 735 554
- US-A- 4 716 706
- US-A- 5 087 140

## Beschreibung

Die vorliegende Erfindung betrifft eine Vorrichtung zum Verlegen von band- oder streifenförmigem Material mit einer Tragkonstruktion und einer Plattform, mit mindestens einer der Tragkonstruktion zugeordneten Legeeinrichtung zum Verlegen des Materials, mit mindestens einer der Legeeinrichtung zugeordneten Materialzuführung und mit mindestens einer der Plattform zugeordneten Aufnahme für das von der Legeeinrichtung zu verlegende Material, wobei die Legeeinrichtung einen der Aufnahme zugeordneten Legearm umfaßt und wobei die Plattform und der Legearm zumindest horizontal, jeweils zueinander orthogonal und mit umkehrbarer Orientierung, bewegbar sind,

Band- oder streifenförmiges Material wird in vielen Bereichen der industriellen Verarbeitung verwendet. Vor allem textile Flächengebilde wie Gewebe, Gewirke und Vliesstoffe, aber auch Papier-, Natur-, Kunststoff- oder Metallprodukte oder Verbundmaterialien bzw, Composites daraus, bspw. in Form von Folien, geschäumten und/oder beschichteten und/oder fasrigen Erzeugnissen, werden in Band- oder Streifenform weiterverarbeitet.

Eine Möglichkeit, das Band- oder Streifenmaterial für eine Weiterverarbeitung bereitzustellen, besteht in der direkten Abwicklung von einer Rolle. Rollen sind jedoch für die Weiterverarbeitung ein problembehaftetes Ausgangsmaterial, da sich Bänder oder Streifen geringer Breite nur schwer auf Rollen wickeln lassen. Je schmaler und dicker das Band- oder Streifenmaterial, um so geringer ist der erziel- und handhabbarebare Rollenquerschnitt oder -durchmesser. Folglich ist nur eine geringe, von der Rolle abwickelbare Länge des Materiales oder Streifens realisierbar.

Alternativ oder zusätzlich wird daher das Material- oder Streifenmaterial in Aufnahmebehältnisse oder auf Aufnahmeplatten zick-zack-förmig, in mehreren Lagen eingelegt oder abgetafelt, wobei wesentlich mehr Laufmeter an Material untergebracht werden können als beim Aufwickeln auf Rollen. Dieses Material-bzw. Streifenverlegeverfahren ist unter der Bezeichnung "Festooning", die da zugehörige Vorrichtung unter der Bezeichnung "Festooner" bspw, aus der US-PS 5 087 140 bekannt. Die dortige Vorrichtung umfaßt einen Rahmen und eine Plattform, welche relativ zueinander beweglich sind. Konkret wird die Plattform als Auflage für das verlegte Material benutzt und wird mittels eines Schlittens in Querrichtung, unterhalb einer dem Rahmen zugeordneten Legeeinrichtung, hin- und herbewegt. Die Legeeinrichtung umfaßt einen im wesentlichen in Längsrichtung vor- und rückwärts schwenkbaren Legearm und eine Materialzuführung zum Legearm. Die horizontalen Bewegungsrichtungen von Legearm und Plattform sind zueinander orthogonal. Die Materialzuführung ist starr am Rahmen befestigt und besteht im wesentlichen aus einer hinteren und einer vorderen Walze, über die das Material zum Legearm geleitet wird. Die Bewegung der Walzen der Materialzuführung und des verschwenkbaren Legearmes werden über eine aufwendige Mechanik realisiert. Hierzu sind neben einem Riemenantrieb zur Rotation der Rollen der Materialzuführung mit diesem gekoppelte Zahnräder zur Übertragung der Drehbewegung auf einen pneumatischen Antrieb zur Erzeugung der Schwenkbewegung des Legearmes vorgesehen.

Die Walzen der Materialzuführung und die Entfaltungsteile des Legearmes, zwischen denen das Material zur Aufnahme hin geleitet wird, decken nur einen kleinen Anwendungsbereich von band- oder streifenförmigen Material ab. Zum einen wird die Materialstärke durch den geringen Abstand einer Kontakthaltewalze und der Vorderwalze der Materialzuführung und durch den Abstand der unflexiblen Entfaltungsteile des Legearmes vorgegeben, zum anderen wird die Materialbreite durch den Abstand von führenden Seitenrandbereichen an der hinteren Walze der Materialzuführung und durch die Breite der Entfaltungsteile des Legearmes vorgegeben. In der Praxis wird im Hinblick auf ein exaktes Führen und Verlegen des Materials, eine Identität der Breiten des Materials, der Materialzuführungswalzen und der Entfaltungsteile des Legearmes realisiert. Würde bspw. Material geringerer als der vorgegebenen Breite verlegt werden, würde eine nur unzureichende Ausnutzung der Abmessungen der Aufnahme erfolgen. Je nach dem, wo das Material aus der Legeeinrichtung austritt, würde zumindest ein Abstand in Bezug auf die Begrenzung der Aufnahme verbleiben, was die Verlegequalität und -quantität beeinträchtigen und zu einem Zusammenrutschen des verlegten Materials führen würde. Voranstehendes verdeutlicht, daß die bekannte Vorrichtung bei Materialwechsel mit einer neuen Materialzuführung und mit einem neuen Legearm ausgestattet werden muß. Dies erfordert einerseits einen hohen Arbeits- und Zeitaufwand sowie kostenintensives Fachpersonal und ist mit einem Stillstand der Vorrichtung verbunden.

Des weiteren ist aus der US-PS 3 735 554 eine Vorrichtung zum Verlegen von Bandmaterial bekannt, welche mehrere Rahmen und eine Plattform umfaßt, die relativ zueinander beweglich sind. Bei der hier in Rede stehenden Vorrichtung führt die Plattform keine horizontale Bewegung aus, sondern wird ausschließlich in vertikaler Richtung bewegt. Mehrere Verpackungskartons sind auf der Plattform angeordnet und werden mit Material aufgefüllt, wobei die oberhalb der Kartons angeordneten Legeeinrichtungen an einem längsverfahrbaren Rahmen angeordnet sind. Die Legeeinrichtungen bestehen lediglich aus zwei Walzen. Das zwischen den Walzen der Legeeinrichtung austretende Material bewegt sich frei und ungeführt im Raum oberhalb der Kartons, was im Hinblick auf eine exakte Verlegung nachteilig ist. Die zur Längsbewegung der Legeeinrichtung orthogonale Querbewegung, die notwendig ist, um den Rauminhalt des Verpackungskartons in Längs- und Querrichtung zur Verle gung des Materials zu nutzen, wird dadurch realisiert, daß die Materialzuführung an einem querverfahrbaren Rahmen montiert ist. Hierbei wird das Material in konstanter Position zwischen den zwei Walzen der Legeeinrichtung, mit diesen gemeinsam transportiert und entsprechend innerhalb des Verpac kungskartons. Eine Variation der Bandbreite ist auch bei der in Rede stehenden Vorrichtung nicht möglich, da die dortige Bandzuführung fix zueinander beabstandete Führungselemente umfaßt, die die Materialbreite und die lageunveränderliche Materialführung vorgeben und somit das Anwendungsspektrum im Hinblick auf unterschiedliche Band- oder Streifenbreiten einschränken. Somit kann auch hier ein Nachteil dahingehend festgestellt werden, daß die bekannte Vorrichtung bei Materialwechsel mit neuen Führungselementen für die Materialzuführung ausgestattet werden muß. Auch diese Umrüstmaßnahme geht mit einem Stillstand der Vorrichtung einher und erfordert maschinenkundiges, kostenintensives Fachpersonal.

Ausgehend von der aus der US-PS 5 087 140 bekannten Vorrichtung liegt der Erfindung die Aufgabe zugrunde, eine Vorrichtung der in Rede stehenden Art anzugeben, die eine Verlegung band- oder streifenförmigen Materials unterschiedlicher Breitenabmessung, unter Verzicht auf eine mechanische Umrüstung der Vorrichtung, ermöglicht. Zudem soll eine geführte Verlegung des Materials unter Einsatz eines Legearmes derart gewährleistet sein, daß bei der Materialverlegung trotz unterschiedlicher Breitenabmessung eine optimale Ausnutzung der von einer Aufnahme vorgegebenen Abmessungen erfolgt. Des weiteren soll ein Verfahren angegeben werden, das die vorgenannten Maßgaben, insbesondere unter Anwendung der erfindungsgemäßen Vorrichtung, realisiert.

Die voranstehende Aufgabe wird durch die Merkmale des Patentanspruches 1 gelöst. Danach ist eine Vorrichtung der in Rede stehenden Art derart ausgestaltet, daß die Materialzuführung in horizontaler Bewegungsrichtung der Plattform, jedoch jeweils in entgegengesetzter Orientierung zur Plattform, changierend bewegbar ist und daß der Legearm einen horizontalen Materialführungsbereich aufweist, über dessen gesamte Breite das Material transportierbar ist.

Erfindungsgemäß ist erkannt worden, daß aufwendige mechanische Umbauten und Umrüstungsmaßnahmen der Vorrichtung bei Materialwechsel vermieden werden können, wenn die Materialzuführung der Vorrichtung nicht starr, sondern beweglich zugeordnet ist und horizontal, entsprechend der Plattformbewegung und orthogonal zum Legearm, bewegbar ist und der Legearm einen horizontalen Materialführungsbereich aufweist. Wird nun Material geringerer Breite zugeführt, so kann durch die Bewegung der Materialzuführung der gesamte - durch die geringere Materialbreite nur partiell überdeckte - horizontale Materialführungsbereich des Legearmes ausgenutzt werden. Dies eröffnet die Möglichkeit einer exakten Verlegung, trotzdem die Materialbreite von der des Materialführungsbereichs des Legearmes abweicht. Durch die Bewegung der Materialzuführung kann nunmehr das Material derart im Materialführungsbereich des Legearmes verbracht werden, daß grundsätzlich ein direkt an die Begrenzung, an den Seitenrandbereich oder an die Seitenwand der Aufnahme anschließendes Verlegen des Materials möglich ist. Weiter ist erkannt worden, daß eine optimale Ausnutzung der von einer Aufnahme vorgegebenen Abmessungen zur Materialverlegung realisiert werden kann, wenn die Bewegung der Materialzuführung in Bezug zur Bewegung der Plattform, auf der sich die Aufnahme befindet, gesetzt wird. Hierzu wird erfindungsgemäß die Materialzuführung jeweils in entgegengesetzter Orientierung zur Orientierung der Plattform changierend bewegt, wobei das Material gezielt am jeweiligen Umkehrpunkt der Plattform bzw. der Aufnahme austreten kann. In diesem Zusammenhang könnte zur Festlegung des Umkehrpunktes eine Abstimmung des Zeitpunktes erfolgen, in dem das Material einen Seitenrand des Materialführungsbereiches erreicht hat, auf den Zeitpunkt, in dem die in entgegengesetzter Richtung zum horizontalen Materialtransport bewegte Aufnahme auf der Plattform den Legearm erreicht. Ein weiterer besonderer Vorteil, der sich aus der erfindungsgemäßen Vorrichtung ergibt, ist darin zu sehen, daß das Material in sehr großvolumige Aufnahmen bzw. Verpackungskisten, bspw. von 1200 mm Länge und Breite verlegt werden kann

Im Hinblick darauf, daß die maximale Materialbreite von der Breite des Legearmes abhängt und die Breitenvariation also in einem Bereich ermöglicht wird, der in seinem Maximum durch die Breite des Legearmes bestimmt wird, ist dieser in zweckmäßiger Weise gegenüber der Materialbreite überbreit ausgelegt. Beispielsweise könnte der Legearm doppelt so breit sein wie das Material, wobei Abmessungen von 80 mm zu 40 mm realisiert sein könnten. Eine Spanne von ca. 100 mm - 400 mm deckt in vorteilhafter Weise ein sehr breites Spektrum an variierenden Materialbreiten ab.

Grundsätzlich kann mit der erfindungsgemäßen Vorrichtung der Transport des Materials auf dem horizontalen Materialführungsbereich des Legearmes so lange erfolgen, bis das gleichzeitig in Richtung der heranfahrenden Aufnahme geleitete Material in den Bereich der Aufnahmebegrenzung kommt bzw. bis die Aufnahmebegrenzung in den Bereich des Materials kommt. Ist das Material dann in der orthogonal zur Materialzuführungs- und Plattformrichtung in nächster Nähe zur Aufnahmebegrenzung verlegt, findet ein Orientierungswechsel statt, wobei die Plattform sich derart bewegt, daß die gegenüberliegende Aufnahmebegrenzung in Richtung Legearm verbracht wird und die Materialzuführung sich derart bewegt, daß das Material in Richtung der nunmehr von der anderen Seite her heranfahrenden Aufnahmebegrenzung verbracht wird.

Insbesondere bei dem üblichen Anwendungsfall eines Verpackungskartons, in den sich der Legearm erstreckt, sind die Seitenränder des Materialführungsbereiches maßgeblich für den gegenläufigen Orientierungswechsel der Plattform und der Materialzuführung. Das Material bewegt sich einerseits nach unten, in Richtung der Aufnahme, andererseits horizontal in Richtung eines Seitenran des des Materialführungsbereiches. Die Aufnahme bewegt sich ebenfalls - je doch entgegegesetzt orientiert und somit von der anderen Seite kommend - in Richtung desselben Seitenrandes des Materialführungsbereiches. Das Material und die Innenwand des Verpackungskartons erreichen den Seitenrand des Materialführungsbereiches gleichzeitig und verbleiben dort solange, bis der Verlegevorgang für eine Lage in der orthogonal zur Plattform und zur Materialzuführung verlaufenden Bewegungsrichtung abgeschlossen ist.

Liegt die Aufnahme als Verpackungskarton vor, so befindet sich nun die Innenwand des Verpackungskartons in unmittelbarer Nähe zum Seitenrand des Materialführungsbereiches des Legearmes. Handelt es sich um eine Aufnahmepalette ohne Seitenwände, so wird ein im wesentlichen direkter Anschluß des Seitenrandes des Materialführungsbereiches an den seitlichen Seitenrandbereich der Palette bzw. an der seitlichen Begrenzung der Aufnahme realisiert. Durch die Abstimmung der Plattform- und der Materialzuführungsbewegungen in der vorbeschriebenen Weise können nicht nur unterschiedliche Materialbreiten, sondern auch unterschiedliche Aufnahmebreiten realisiert werden.

Weiter wäre es denkbar, Verpackungseinheiten zu benutzen, die Trennwände aufweisen. Ebenso werden Möglichkeiten eröffnet, eine Verpackung bei großer Legearmbreite und kleinerer Aufnahmebreite zu realisieren, wobei der horizontale Materialtransport dann nicht unbedingt bis zum Seitenrand des Materialführungsbereiches erfolgen braucht. Des weiteren könnte die erfindungsgemäße Vorrichtung zur Erstellung von Halbfabrikaten oder auch Endprodukten bspw. für die Bauindustrie eingesetzt werden, wobei mineralisches und/oder organisches Isoliermaterial in Schalungselemente verfüllt wird. Auf jeden Fall ist mit der Erfindung sichergestellt, daß die Vorrichtung flexibel und ohne aufwendigen mechanischen Umbau mit den unterschiedlichsten Aufnahmen bestückbar ist und daß Material unterschiedlichster Breite und Be schaffenheit verlegt werden kann.

Im Hinblick auf die konstruktive Ausgestaltung der Materialzuführung könnte ein über Horizontalantriebe bewegbarer Tragarm vorgesehen sein, an dem ein Lieferwerk angeordnet ist. Gemäß einem Ausführungsbeispiel handelt es sich bei dem Tragarm um eine Längstraverse, welche durch vorzugsweise elektronisch ansteuerbare Horizontalantriebe in Querrichtung bewegt wird. Die Horizontalantriebe für die Längstraverse könnten in zwei Vorschubeinheiten zusammengefaßt sein, wobei die Einheiten untereinander synchronisiert sind. Zur Zuführung des Materials könnte an der Längstraverse ein Lieferwerk mit zwei Lieferwalzen vorgesehen sein, zwischen denen das von einer Abwickel- und Schneidvorrichtung kommende Material zur Legeeinrichtung transportiert wird. Mittels einer Führungsrolle könnte das horizontal ankommende Material im wesentlichen in vertikale Richtung, zur Legeeinrichtung hin umgelenkt werden.

Als besonders vorteilhaft ist erkannt worden, die Materialzuführung, insbesondere das Lieferwerk, mit einer Pendelwalze zur Zugspannungserfassung auszustatten. Hierdurch kann die Spannung des Materialbandes oder -streifens im Lieferwerk der Materialzuführung unmittelbar vor Einlauf in die Legeeinrichtung, insbesondere in die Antriebsriemen des Legearmes, gemessen und bei Abweichung automatisch korrigiert werden.

In dem Ausführungsbeispiel der Erfindung, wobei die Materialzuführung in Querrichtung bewegt wird, wird durch den Legearm eine Längsbewegung ausgeführt. Ein besonders geringer baulicher Aufwand zur Realisierung der Bewegung ergibt sich, wenn der Legearm als Schwenkarm ausgeführt ist, welcher durch einen der Legeeinrichtung zugeordneten Schwenkantrieb angetrieben wird. Hierbei ist von Vorteil, wenn der Schwenkantrieb ansteuerbar ist, so daß der Auslenkwinkel des Legearmes determinierbar ist. Hierdurch wird im Falle des in Rede stehenden Ausführungsbeispiels auch eine differierende Längenabmessung der Aufnahme oder des Verpackungskartons ermöglicht. Die Legeeinrichtung könnte des weiteren Kontrollmittel zum Überwachen des Auslenkwinkels des Legearmes umfassen.

Der vertikale oder zumindest abgewinkelt zur Horizontalen erfolgende Transport des Materials in Richtung der Aufnahme könnte dadurch erfolgen, daß der Legearm zwei Antriebsriemen aufweist, zwischen denen das Material bewegt wird. Zum Antrieb der Antriebsriemen könnte die Legeeinrichtung einen Riemenantrieb aufweisen, der ebenfalls ansteuerbar sein könnte, um an die Materialqualität angepaßte Geschwindigkeiten der Antriebsriemen einzustellen.

Nach einer besonderen Ausgestaltung des Legearms könnten die je einen Antriebsriemen aufnehmenden Rollen einen unterschiedlichen Durchmesser aufweisen. So könnten die vom Riemenantrieb am weitesten beabstandeten Rollen am freien Ende des Legearmes einen kleineren Durchmesser aufweisen als die direkt am Riemenantrieb angeordneten Rollen. Eine solche Ausführung ist zur Erzielung einer leichten oder gar filigranen Ausführungsform des Legearmes und zur Ausnutzung der Abmessung eines Verpackungskartons von Vorteil, die sich parallel zur Schwenkrichtung erstreckt. Zum einen reduziert sich durch die durchmesserkleineren Rollen die zu bewegende Masse des Legearmes und damit das bei ca. 2000 Nm liegende Antriebsmoment und zum anderen reduziert sich der Abstand der Materialausgabe des Legearmes zur in Schwenkrichtung angrenzenden Seitenwand des Verpackungskartons. Zudem sorgen die großen Abmessungen der dem Riemenantrieb zugeordneten Rollen für niedrige, leichter handelbare Drehzahlen, Geschwindigkeitsabweichungen oder Schwankungen der Antriebsriemenspannungen könnten durch Kontrollmittel überwacht werden.

Damit über die Länge des Legearmes ein permanent und exakt geführter Transport des Materials erfolgt, könnte der Legearm Materialführungsmittel aufweisen. Bei einem Transport zwischen zwei benachbarten Antriebsriemen des Legearmes könnten benachbart zum Transportzwischenraum gegenüberliegend und an der Antriebsriemeninnenseite angeordnete Führungsrollen vorgesehen sein. Durch die Zwangsführung lassen sich gegenüber dem den Aus gangspunkt der vorliegenden Erfindung bildenden Stand der Technik höhere Verlegegeschwindigkeiten von 200 m/min gegenüber üblicherweise ca. 100 m/min realisieren.

Die im Hinblick auf den Schwenkantrieb und den Riemenantrieb der Legeeinrichtung erwähnte Ansteuerbarkeit könnte in vorteilhafter Weise dadurch bewerkstelligt werden, daß jeweils ein elektronisch ansteuerbarer Servomotor vorgesehen ist, mit welchem die Prozeßparameter frei programmierbar eingestellt werden können. Bspw. könnte die Geschwindigkeit der Antriebsriemen und/oder die Umkehrgeschwindigkeit im Hinblick auf die Schwenkbewegung des Legearmes eingestellt werden. Die Verwendung eines Servomotors im Hinblick auf die Realisierung der Schwenkbewegung wird als ganz besonders vorteilhaft gegenüber der Verwendung mechanischer Antriebstechniken, wie bspw. Kurbelantrieben, hervorgehoben. Bei Kurbelantrieben wird eine Dreh bewegung in eine Schwenkbewegung umgewandelt, wobei aufgrund der geometrischen Verhältnisse eine mit größer werdenden Abmessungen der Aufnahme immer unzureichendere Ausnutzung der Aufnahmefläche einhergeht. Eine Übertragungsstange, die einerseits am Umfang der Kurbelscheibe und andererseits an dem schwenkbar gelagerten Legearm befestigt ist, verbringt den Legearm - ausgehend von seiner Mittellage - jedenfalls ungleichmäßig, wodurch nicht nur eine unvollständige Ausnutzung des Platzangebots der Aufnahme verursacht wird, sondern auch das Legeprofil ungünstig beeinflußt wird und es zum Reißen und/oder Blockieren des Materials kommen kann. Mittels des in vorteilhafter Weise eingesetzten elektrischen Antriebes bzw. Servoantriebes wird all diesen nachteiligen Erscheinungen abgeholfen und eine Be herrschbarkeit der Schwenkbewegung des Legearmes hergestellt, der nunmehr beliebig ausgelenkt, beschleunigt oder abgebremst werden kann. Auf diese Weise kann eine Abstimmung auf unterschiedlichste Qualitäten des Materials erfolgen und zwar nicht nur im Hinblick auf die Materialbreite, sondern auch im Hiblick auf die Stärke und ggf. Oberflächenbeschaffenheiit sowie weiteren Materialeigenschaften, wie bspw. Festigkeit. Unter Berücksichtung der Parameter kann durch die Verwendung von Servomotoren das Material präzise und mit hoher Geschwindigkeit in oder auf Aufnahmen abgelegt werden.

Zusätzlich zu den bereits beschriebenen horizontalen Bewegungen sowie der Schwenkbewegung und der Bewegung der Antriebsriemen könnte noch eine weitere Bewegung in vertikaler Richtung realisiert werden, was im Hinblick auf die Erzielung einer Verlegehöhe des Materials auf einer Palette oder in einem Verpackungskarton von Bedeutung ist. Die Vertikalbewegung könnte grundsätzlich durch Verfahren der Plattform ausgeführt werden. Jedoch hat es sich aufgrund der von der Plattform bereits auszuführenden Horizontalbewegung als konstruktiv vorteilhaft erwiesen, diese Funktion der Tragkonstruktion zuzuordnen. Die Tragkonstruktion könnte hierzu eine vertikal bewegliche Bühne umfassen, an der die Legeeinrichtung angeordnet ist. Zum Antrieb der Bühne ist mindestens ein Vertikalantrieb notwendig. Vorzugsweise werden mehrere Vertikalantriebe eingesetzt, die untereinander elektronisch verbunden sind.

Gemäß einer weiteren vorteilhaften Ausgestaltung der erfindungsgemäßen Vorrichtung könnten an der Bühne Niederhalter angeordnet sein, welche auf das verlegte Material einwirken, sobald ein Orientierungswechsel des Legearmes eingetreten ist. Die Niederhalter könnten die abgelegten Materialschlaufen halten und auf die vorangegangene Lage abdrücken. Hierdurch könnte die Ausnutzung des Platzangebots bspw. eines Verpackungskartons um ein weiteres optimiert werden. Die Niederhalter könnten bevorzugt pneumatisch arbeiten.

Wie bei der Antriebstechnik der vertikal zu bewegenden Bühne könnte auch bei der Antriebstechnik der horizontal zu bewegenden Plattform mindestens ein Horizontalantrieb, vorzugsweise jedoch mehrere Horizontalantriebe vorgesehen sein, wobei letztere ebenfalls untereinander elektronisch verbunden sind.

Ein weiterer wesentlicher Vorzug der erfindungsgemäßen Vorrichtung ist darin zu sehen, daß eine sehr hohe Anzahl von Legestellen bei geringem Personal- und Platzbedarf realisiert werden kann. Mehrere Legestellen könnten paarweise, spiegelbildlich in einer Reihe angeordnet sein, auch könnten mehrere Reihen von Legestellen der Vorrichtung hintereinandergeschaltet sein und so eine Vorrichtung in der Dimension einer Anlage ausbilden. Die Zusammenfassung mehrerer Legestellen wird durch konstruktive und antriebs- sowie steuertechnische Maßnahmen ermöglicht, wobei einem Zentralbauteil, wie Längstraverse, Bühne und Plattform, Einzelbauteile, wie in entsprechender Anzahl Niederhalter, in entsprechender Anzahl Legeeinrichtungen und in entsprechender Anzahl Aufnahmen, zugeordnet sein könnten. Nicht nur die Ansteuerung der Zenralbauteile, sondern auch die Zusammenfassung mehrerer vorzugsweise paarweiser Legestellen in Gruppen, Reihen oder dgl. vereinfacht die Bedienung einer erfindungsgemäßen Vorrichtung mit einer Vielzahl, nämlich bis zu dreißig, Legestellen. So können bis zu 30 Legestellen von nur zwei bis drei Bedienpersonen bedient werden.

Eine besonders vorteilhafte Maßnahme zur Abstimmung der einzelnen Bewegungen der einzelnen Bauteile der erfindungsgemäßen Vorrichtung stellt die Anwendung einer Steuereinrichtung dar. Die Steuerung könnte die Bewegungen in allen fünf Antriebsachsen koordinieren, welche im Hinblick auf die Horizontalantriebe der Materialzuführung, auf die Riemen- und Schwenkantriebe der Legeeinrichtung, die Vertikalantriebe der Tragkonstruktion bzw. der Bühne und die Horizontalantriebe der Plattform existieren. Es sei an dieser Stelle ausdrücklich hervogehoben, daß es sich bei einer erfindungsgemäßen Vorrichtung mit einer Steuereinrichtung zur Koordination der Bewegungsabläufe um eine ganz besonders bevorzugte Ausführungsform handelt. Als besonders vorteilhaft erweist sich eine speicherprogrammierbare Steuerung, so daß Programme bspw. in Abhängigkeit von der Beschaffenheit des zu verlegenden Materials und/oder in Abhängigkeit von den Abmessungen der Aufnahme oder eines Verpackungskartons bequem aufgerufen werden können und alle Vorgänge automatisch erfolgen.

Gegenstand der vorliegenden Erfindung ist des weiteren ein Verfahren, das die hier zugrundeliegende Aufgabe durch die Merkmale des Patentanspruches 22 löst. Danach ist das aus der US-PS 5 087 140 bekannte Verfahren zum Verlegen von band- oder streifenförmigen Material, wobei das Material über eine Materialzuführung zu einer Legeeinrichtung geführt wird, wobei das Material aus der Legeeinrichtung zu einer Aufnahme ausgegeben wird und wobei die Legeeinrichtung und die Aufnahme zumindest horizontal und zueinander orthogonal hin- und herbewegt werden, erfindungsgemäß dadurch weitergebildet, daß die Materialzuführung in horizontaler Bewegungsrichtung der Aufnahme, jedoch jeweils in entgegengesetzter Orientierung zur Aufnahme, hin- und herbewegt wird und daß das Material horizontal, zumindest partiell über die Breite eines Legearmes der Legeeinrichtung transportiert wird.

Im Hinblick auf weitere vorteilhafte Ausgestaltungen des erfindungsgemäßen Verfahrens wird auf die allgemeine Beschreibung der erfindungsgemäßen Vorrichtung verwiesen, zumal dort Merkmale erläutert sind, die für das Verfah ren auch relevant sind.

Hervorzuheben ist nochmals die automatische Durchführbarkeit des Verfahrens gemäß einer besonders bevorzugten Ausgestaltung, wobei sämtliche bewegbaren Bauteile, insbesondere die Materialzuführung, die Plattform, die Bühne für die Legeeinrichtung, der schwenkbare Legearm und die Antriebsriemen des Legearmes elektronisch gesteuert angetrieben werden. Jeder Antrieb könnte individuell gesteuert werden, wobei sämtliche Parameter produkt- und programmspezifisch gespeichert oder abgerufen werden und so das Verfahren automatisch abläuft. Auch hierdurch ist es möglich, eine hohe Anzahl von Legestellen gleichzeitig zu bedienen, ggf. sogar mit Material unterschiedlicher Qualität pro Legestelle oder pro Teileinheit bzw. Gruppe bei Auswahl geeigneter Parameter und Übereinstimmung der Parameter für Zentralbauteile wie die Plattform, ggf. die Bühne und die Materialzuführung.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung von vier Ausführungsbeispielen der Erfindung anhand der Zeichnung zu verweisen. In Verbindung mit der Erläuterung der angeführten Ausführungsbeispiele der Erfindung werden auch im allgemeinen bevorzugte Ausgestaltungen und Weiterbildungen der Lehre erläutert. In der Zeichnung zeigen
- Fig. 1: in schematischer, perspektivischer Darstellung, ein erstes Ausführungsbeispiel der erfindungsgemäßen Vorrichtung,
- Fig. 2: in schematischer, perspektivischer Darstellung, vereinfacht, den Gegenstand aus Fig. 1, wobei die Plattform und die Materialzuführung einem Orientierungswechsel an einem ersten Umkehrpunkt unterliegen,
- Fig. 3: in schematischer, perspektivischer Darstellung, vereinfacht, den Gegenstand aus den Fig. 1, wobei die Plattform und die Materialzuführung einem Orientierungswechsel an einem zweiten Umkehrpunkt unterliegen,
- Fig. 4: in schematischer, skizzenhafter Darstellung eine Seitenansicht des Legearmes eines zweiten Ausführungsbeispiels der erfindungsgemäßen Vorrichtung,
- Fig. 5: in stark schematischer Prinzipdarstellung ein drittes Ausführungsbeispiel der erfindungsgemäßen Vorrichtung mit mehreren Legestellen im Sinne einer Anlage,
- Fig. 6: in stark schematischer Prinzipdarstellung ein viertes Ausführungsbeispiel der erfindungsgemäßen Vorrichtung mit mehreren Legestellen im Sinne einer Anlage sowie ein Steuer- und Antriebskonzept und
- Fig. 7: in stark schematischer Prinzipdarstellung den Gegenstand aus Fig. 6 als einer von vier Vorrichtungen mit mehreren Legestellen im Sinne einer erweiterten Anlage sowie ein weiteres Steuer- und Antriebskonzept.

Fig. 1 zeigt schematisch ein erstes Ausführungsbeispiel der erfindungsgemäßen Vorrichtung zum Verlegen von von band- oder streifenförmigem Material 1 mit einer Tragkonstruktion 2 und einer Plattform 3. Der Tragkonstruktion 2 ist eine Legeeinrichtung 4 zum Verlegen des Materials 1 zugeordnet, welches in Zuführrichtung F zur Vorrichtung transportiert wird. Oberhalb der Legeeinrichtung 4 ist eine Materialzuführung 5 vorgesehen. Auf der Plattform 3 befindet sich eine hier als Verpackungskarton ausgebildete Aufnahme 6 für das von der Legeeinrichtung 4 kommende Material 1. Zur Ausgabe des Materials 1 weist die Legeeinrichtung 4 einen Legearm 7 auf, der in die Aufnahme 6 hineinreicht. Zur Verdeutlichung des Legearmes 7 ist die Vorderfront der Aufnahme 6 nur punktiert angedeutet und quasi offen dargestellt, wie auch in den Fig. 2 und 3. Bei der Plattform 3 handelt es sich um ein in horizontaler Richtung, nämlich in Querrichtung B, bewegliches Bauteil. Der Legearm 7 ist in Längsrichtung A bewegbar. Die Plattform 3 und der Legearm 7 führen orthogonale Bewegun gen aus und zwar mit umkehrbarer Orientierung, wie durch die beiden Pfeilspitzen der Pfeile A und B verdeutlicht.

Erfindungsgemäß ist auch die Materialzuführung 5 in horizontaler Richtung, nämlich in Querrichtung B, bewegbar. Wie sich aus den Fig. 2 und 3 ergibt, changiert die Materialzuführung 5 jedoch in entgegengesetzter Orientierung zur Plattform 3. Der Legearm 7 weist einen horizontalen Materialführungsbereich auf, über dessen gesamte Breite 8 das Material 1 infolge der Querbewe gung der Materialzuführung 5 transportierbar ist.

Wie sich aus den Fig. 1 bis 3 entnehmen läßt, ist der Legearm 7 gegenüber der Materialbreite überbreit ausgelegt. In diesem Ausführungsbeispiel ist die Breite 8 mehr als drei Mal so groß wie die Materialbreite.

Die Fig. 2 und 3 veranschaulichen den Orientierungswechsel der Materialzuführung 5 und der Plattform 3 bzw. stellvertretend für die Plattform 3 der dort wiedergegebenen Aufnahme 6. In Fig. 2 ist die Aufnahme 6 in Querrichtung B, nach hinten bewegt und die Materialzuführung 5 ist in Querrichtung B, nach vorn bewegt. Das Material 1 ist über die Breite 8 des Materialführungsbereiches des Legearmes 7 geführt und hat - gemeinsam mit dem Seitenrand 8a des Materialführungsbereiches - eine Begrenzung 6a, nämlich die vordere Kartoninnenwand, der Aufnahme 6 erreicht. Die Materialzuführung 5, die Aufnahme 6 und das Material 1 haben den vorderen Umkehrpunkt D erreicht. Diese Stellung wird solange beibehalten, bis der dort nach links bewegte Legearm 7 die Orientierung seiner Längsrichtung A nach rechts wechselt und das Material 1 und die Aufnahme 6 um den Betrag der Materialbreite jeweils entgegen dem Umkehrpunkt D weiterbewegt werden.

Fig. 3 zeigt nun die Materialzuführung 5, die Aufnahme 6 und das Material 1 am hinteren Umkehrpunkt E. Die Aufnahme 6 ist in Querrichtung B, nach vorn bewegt und die Materialzuführung 5 ist in Querrichtung B, nach hinten bewegt. Das Material 1 ist über die Breite 8 des Materialführungsbereiches des Legearmes 7 geführt und hat - gemeinsam mit dem Seitenrand 8b des Materialführungsbereiches - eine Begrenzung 6b, nämlich die hintere Kartoninnenwand, der Aufnahme 6 erreicht. Diese Stellung wird solange beibehalten, bis der dort ebenfalls nach links bewegte Legearm 7 die Orientierung seiner Längsrichtung A nach rechts wechselt und das Material 1 und die Aufnahme 6 um den Betrag der Materialbreite jeweils entgegen dem Umkehrpunkt E weiterbewegt werden.

Aus Fig. 1 ist erkennbar, daß die Materialzuführung 5 eine Längstraverse 9 umfaßt, welche mittels mehreren Horizontalantrieben 10 in Querrichtung B bewegt wird. Je zwei Horizontalantriebe 10 sind in elektronisch gesteuerten Vorschubeinheiten 11, 12 zusammengefaßt. An der Längstraverse 9 ist ein Lieferwerk 13 angeordnet, das zwei Lieferwalzen 14, eine Führungsrolle 15 zur Führung des Materials 1 zum Legearm 7 und eine Pendelwalze 16 zur Zugspannungserfassung des Materials 1 aufweist.

Der Legearm 7 ist bei allen Ausführungsbeispielen als Schwenkarm ausgeführt. Zum Verschwenken des Legearmes 7 weist die Legeeinrichtung 4 einen Schwenkantrieb 19 auf. Die Legeeinrichtung 4 verfügt des weiteren über einen Riemenantrieb 17 zum Antrieb der beiden Antriebsriemen 18 des Legearmes 7. Zwischen den Antriebsriemen 18 wird das Material 1 zur Aufnahme 6 transportiert. Für die beiden Antriebsriemen 18 ist je ein Rollenpaar vorgesehen, wobei die Rollen gemäß dem ersten, in den Fig. 1 bis 3 dargestellten Ausführungsbeispiel der erfindungsgemäßen Vorrichtung durchmessergleich und nicht näher bezeichnet sind und wobei die Rollen gemäß dem zweiten, in Fig. 4 dargestellten Ausführungsbeispiel durchmesserungleich sind und dort mit den Bezugszeichen 20a, 20b und 21a, 21b gekennzeichnet sind.

Bei dem in Fig. 4 gezeigten Legearm 7 eines zweiten Ausführungsbeispiels der erfindungsgemäßen Vorrichtung weisen die vom Riemenantrieb 17 am weitesten beabstandeten Rollen 20b, 21b am freien Ende des Legearmes 7 einen kleineren Durchmesser auf als die direkt am Riemenantrieb 17 angeordneten Rollen 20a, 20b. Die Schwenkrichtung des Legearmes 7 ist mit G bezeichnet. Die punktierten Pfeile veranschaulichen die Drehrichtung I, J der Rollen 20a und 21a, die jeweils die Umlaufrichtung I, J der Antriebsriemen 18 erzeugen. Der Riemenantrieb 17 treibt seinerseits die Antriebsriemen 18 an. Der Legearm 7 weist zusätzlich Führungsrollen 22 auf, welche benachbart zum Transportzwischenraum für das in Transportrichtung H bewegte Material 1 zwischen den beiden Antriebsriemen 18 an deren Innenseite und gegenüberliegend an geordnet sind.

Der Schwenk- und der Riemenantrieb 19, 17 liegen der erfindungsgemäßen Vorrichtung in Form von elektronisch ansteuerbaren Servomotoren vor.

Aus Fig. 1 geht weiter hervor, daß die Tragkonstruktion 2 eine in Vertikalrichtung C bewegliche Bühne 23 umfaßt, welche mittels mehrerer, untereinander elektronisch verbundener Vertikalantriebe 24 angetrieben wird, die als Verti kalhubeinheiten ausgeführt sind und auf denen die Bühne 23 gelagert ist. Des weiteren sind auch in den Fig. 2 und 3 gezeigte pneumatisch arbeitende Niederhalter 25 vorgesehen, welche auf das in der Aufnahme 6 zickzackförmig changierend in Lagen 26 verlegte Material 1 einwirken, sobald ein Orientierungswechsel des Legearmes 7 in Längsrichtung A eingetreten ist.

In den Fig. 2 und 3 ist beispielhaft die Bewegung der Aufnahme 6 von einer Seite und des Materials 1 bzw. der Materialzuführung 5 von der anderen Seite her zum Seitenrand 8a, 8b des horizontal fixen Legearmes 7 gezeigt. Des weiteren ist erkennbar, daß der Niederhalter 25 auf das in der Aufnahme 6 verlegte Material 1 abgesenkt wird, während der gegenüberliegende Niederter 25 nach oben bewegt wird, um Platz für den herangeführten Legearm 7 zur weiteren Verlegung des Materials 1 zu schaffen.

Die in Fig. 1 gezeigte, in etwa ebenerdig, unterhalb der Bühne 23 angeordnete Plattform 3 wird mittels mehreren untereinander elektronisch verbundenen Horizontalantrieben 27 in Querrichtung B hin- und herbewegt.

In Fig. 5 ist ein drittes Ausführungsbeispiel der erfindungsgemäßen Vorrichtung mit mehreren Legestellen im Sinne einer Anlage veranschaulicht. Die Materialzuführungen 5 sind dort nicht über eine Längstraverse miteinander verbunden, sondern werden separat angetrieben. Die in Vorderansicht dargestellte Vorrichtung umfaßt in drei hintereinanderliegenden Reihen je sechs Legeeinrichtungen 4, je sechs Aufnahmen 6 und je sechs Materialzuführungen 5. Die Plattform 3 ist entsprechend den Aufnahmen 6 separiert und wird über nicht näher bezeichnete Rollen horizontal bewegt und separat angetrieben. Des weiteren ist eine Abwickel- und Schneidvorrichtung 28 mit nicht näher bezeichneten Fördermitteln zu erkennen, von der aus das Material 1 der ersten aus Fig. 5 ersichtlichen Reihe der Vorrichtung in sechs Strängen zugeführt wird. Darüber hinaus ist eine vertikal bewegbare Bühne 23 mit Niederhaltern 25 zu erkennen sowie eine Bedienperson, die zur Überwachung der ersten Legestellenreihe ausreichend ist.

Ein viertes, im Sinne einer Anlage mit sechs Legestellen erweitertes Ausführungsbeispiel einer erfindungsgemäßen Vorrichtung sowie ein Steuer- und Antriebskonzept geht aus Fig. 6 hervor. Die dortige Vertikalbewegung C wird durch den Hub der Plattform 3 realisiert, welche ebenfalls in Querrichtung B bewegbar ist. Von der mit 29 bezeichneten Steuereinrichtung werden Signale zu drei Energieeinrichtungen 30 und zu einer Energieeinrichtung 31 geleitet. Die Energieeinrichtungen 30, 31 umfassen nicht dargestellte Stellglieder, wel che auf dort ebenfalls nicht dargestellte Antriebsglieder gemäß der Steueraufgabe einwirken. Die Energieeinrichtungen 30 sind für die Schwenkbewegung und den Riemenantrieb des Legearmes 7 zuständig, während die Energieeinrichtung 31 die Längstraverse 9 der Materialzuführung 5 antreibt und die Horizontal- und Vertikalbewegung der Plattform 3 steuert.

In Fig. 7 ist nun das in Fig. 6 gezeigte vierte Ausführungsbeispiel der Erfindung, welche sechs Legestellen umfaßt, erweitert worden zu einer noch größer dimensionierten Anlage mit vierundzwanzig Legestellen, die in vier, mit der Bezugsziffer 32 bezeichneten Gruppen zusammengefaßt sind. Anstelle der in Fig. 6 gezeigten Steuereinrichtung 29 ist ein Steuerpult 33 vorgesehen, von dem aus die Gruppen 32 angesteuert und angetrieben werden. Die beiden abgebrochenen Verbindungen 34 führen zu nicht dargestellten Abwickel- und Schneidvorrichtungen, welche das Material 1 zuführen. In dem Steuerpult 32 sind die erforderlichen Parameter produkt- und programmspezifisch gespeichert und abrufbar, so daß das Verlegeverfahren automatisch abläuft und die Vorrichtungen automatisch arbeiten.

Hinsichtlich weiterer, in den Figuren nicht gezeigter Merkmale wird auf den allgemeinen Teil der Beschreibung verwiesen.

Abschließend sei darauf hingewiesen, daß die erfindungsgemäße Lehre nicht auf die voranstehend erörterten Ausführungsbeispiele eingeschränkt ist. Viel mehr sind die unterschiedlichsten Ausbildungen der Bauteile und Aufnahmen und die unterschiedlichsten Steuer- und Antriebskonzepte möglich.

### Bezugszeichenliste

- 1: Material
- 2: Tragkonstruktion
- 3: Plattform
- 4: Legeeinrichtung
- 5: Bandzuführung
- 6: Aufnahme
- 7: Legearm
- 8: Breite des Materialführungsbereiches von 7
- 8a,b: Seitenrand des Materialführungsbereiches
- 9: Längstraverse von 5
- 10: Horizontalantrieb für 5
- 11: Vorschubeinheit mit 10
- 12: Vorschubeinheit mit 10
- 13: Lieferwerk von 6
- 14: Lieferwalze von 13
- 15: Führungsrolle von 13
- 16: Pendelwalze von 13
- 17: Riemenantrieb von 4
- 18: zwei Antriebsriemen von 7
- 19: Schwenkantrieb von 4
- 20a.b: Rollenpaar für 17
- 21a,b: Rollenpaar für 17
- 22: Führungsrollen an 18
- 23: Bühne von 2
- 24: Vertikalantrieb für 23
- 25: Niederhalter an 23
- 26: Lagen von 1
- 27: Horizontalantrieb von 3
- 28: Abwickel- und Schneidvorrichtung
- 29: Steuerungseinrichtung
- 30: Energieeinrichtung
- 31: Energieeinrichtung
- 32: Gruppe
- 33: Steuerpult
- 34: Verbindung

- A: Längsrichtung
- B: Querrichtung
- C: Vertikalrichtung
- D: erster Umkehrpunkt in Querrichtung B
- E: zweiter Umkehrpunkt in Querrichtung B
- F: Zuführrichtung für 1
- G: Schwenkrichtung von 7
- H: Transportrichtung von 1
- I,J: Dreh-/ Umlaufrichtung von 20a, 21a bzw.18

## Patentansprüche

1. Vorrichtung zum Verlegen von band- oder streifenförmigem Material (1) mit einer Tragkonstruktion (2) und einer Plattform (3), mit mindestens einer der Tragkonstruktion (2) zugeordneten Legeeinrichtung (4) zum Verlegen des Materials (1), mit mindestens einer der Legeeinrichtung (4) zugeordneten Materialzuführung (5) und mit mindestens einer der Plattform (3) zugeordneten Aufnahme (6) für das von der Legeeinrichtung (4) zu verlegende Material (1), wobei die Legeeinrichtung (4) einen der Aufnahme (6) zugeordneten Legearm (7) umfaßt und wobei die Plattform (3) und der Legearm (7) zumindest horizontal, jeweils zueinander orthogonal und mit umkehrbarer Orientierung, bewegbar sind,
**dadurch gekennzeichnet, daß** die Materialzuführung (5) relativ zur Legeeinrichtung (4) quer verfahrbar vorgesehen ist, daß die Materialzuführung (5) in horizontaler Bewegungsrichtung (B) der Plattform (3), jedoch jeweils in entgegengesetzter Orientierung zur Plattform (3) bzw. zur Aufnahme (6), changierend bewegbar ist und daß der Legearm (7) einen horizontalen Materialführungsbereich aufweist, über dessen gesamte Breite (8) das Material (1) mittels der Materialzuführung (5) transportierbar ist.

2. Vorrichtung nach Anspruch 1, **dadurch gekennzeichnet, daß** der Legearm (7) gegenüber der Materialbreite überbreit ausgelegt ist und eine Breitenabmessung von vorzugsweise ca. 100 bis 400 mm aufweist.

3. Vorrichtung nach Anspruch 1 oder 2, **dadurch gekennzeichnet, daß** der jeweilige Seitenrand (8a, 8b) des Materialführungsbereiches des Legearmes (7) im Bereich der jeweiligen Begrenzung (6a, 6b) der Aufnahme (6) anordenbar ist.

4. Vorrichtung nach einem der Ansprüche 1 bis 3, **dadurch gekennzeichnet, daß** die Materialzuführung (5) einen mittels mindestens einem Horizontalantrieb (10) antreibbaren Tragarm, insbesondere eine Längstraverse (9), umfaßt.

5. Vorrichtung nach einem der Ansprüche 1 bis 4, **dadurch gekennzeichnet, daß** der Legearm (7) als Schwenkarm ausgeführt ist und daß die Legeeinrichtung (4) zum Verschwenken des Legearmes (7) einen Schwenkantrieb (19) aufweist.

6. Vorrichtung nach einem der Ansprüche 1 bis 5, **dadurch gekennzeichnet, daß** die Legeeinrichtung (4) einen Riemenantrieb (17) sowie Antriebsriemen (18) für den Legearm (7) umfaßt und daß zwischen den Antriebsriemen (18) das Material (1) zur Aufnahme (6) transportierbar ist.

7. Vorrichtung nach einem der Ansprüche 1 bis 6, **dadurch gekennzeichnet, daß** die Tragkonstruktion (2) eine vertikal bewegbare Bühne (23) umfaßt und daß zum Antrieb der Bühne (23) mindestens ein Vertikalantrieb (24), vorzugsweise mehrere Vertikalantriebe (24), vorgesehen ist bzw. sind und daß mehrere Vertikalantriebe (24) untereinander elektronisch verbunden sind.

8. Vorrichtung nach einem der Ansprüche 1 bis 7, **dadurch gekennzeichnet, daß** zum Antrieb der Plattform (3) mindestens ein Horizontalantrieb (27), vorzugsweise mehrere Horizontalantriebe (27), vorgesehen ist bzw. sind und daß mehrere Horizontalantriebe (27) untereinander elektronisch verbunden sind.

9. Verfahren zum Verlegen von band- oder streifenförmigen Material, insbesondere unter Einsatz einer Vorrichtung nach einem der Ansprüche 1 bis 8, wobei das Material (1) über eine Materialzuführung (5) zu einer Legeeinrichtung (4) geführt wird, wobei das Material (1) aus der Legeeinrichtung (4) zu einer Aufnahme (6) ausgegeben wird und wobei die Legeeinrichtung (4) und die Aufnahme (6) zumindest horizontal und zueinander orthogonal hin- und herbewegt werden,
**dadurch gekennzeichnet, daß** die Materialzuführung (5) in horizontaler Bewegungsrichtung (B) der Aufnahme (6), jedoch jeweils in entgegengesetzter Orientierung zur Aufnahme (6), hin- und herbewegt wird und daß das Material (1) mittels der Materialzuführung (5) horizontal, zumindest partiell, über die Breite (8) eines Legearmes (7) der Legeeinrichtung (4) transportiert wird.

10. Verfahren nach Anspruch 9, **dadurch gekennzeichnet, daß** die Materialzuführung (5) die Orientierung dann ändert, wenn das über die Breite des Legearmes transportierte Material (1) den Bereich einer Begrenzung (6a, 6b) der Aufnahme (6) erreicht.

11. Verfahren nach Anspruch 9 oder 10, **dadurch gekennzeichnet, daß** die Legeeinrichtung (4) oder die Aufnahme (6) in Vertikalrichtung (C) auf- und abbewegt wird.

12. Verfahren nach einem der Ansprüche 9 bis 11, **dadurch gekennzeichnet, daß** sämtliche bewegbaren Bauteile, insbesondere
• die Materialzuführung (5) in eine Orientierung der Querrichtung (B),
• eine die Aufnahme (6) tragende Plattform (3) in die entgegegesetzte Orientierung der Querrichtung (B),
• der Legearm (7) in Längsrichtung (A), ggf. in Schwenkrichtung (G),
• die Antriebsriemen (18) des Legearmes in die Drehrichtungen (I, J) und
• eine die Legeeinrichtung (4) tragende Tragkonstruktion (2) in Vertikalrichtung (C),
elektronisch gesteuert angetrieben werden.

13. Verfahren nach Anspruch 12, **dadurch gekennzeichnet, daß** gleichzeitig mindestens zwei, insbesondere bis zu dreißig, Legestellen einer Vorrichtung nach einem der Ansprüche 1 bis 21 angesteuert werden.

14. Verfahren nach Anspruch 12 oder 13, **dadurch gekennzeichnet, daß** jeder Antrieb (10, 17, 19, 24, 27) individuell gesteuert wird und/oder daß die entsprechenden Parameter produkt- und programmspezifisch gespeichert oder abgerufen werden und so das Verfahrens automatisch abläuft.

## Claims

1. Apparatus for laying band-like or strip-like material (1), having a carrying structure (2) and a platform (3), having at least one laying arrangement (4), which is assigned to the carrying structure (2) and is intended for laying the material (1), having at least one material-feed means (5), which is assigned to the laying arrangement (4), and having at least one receiving means (6), which is assigned to the platform (3) and is intended for the material (1) which is to be laid by the laying arrangement (4), it being the case that the laying arrangement (4) comprises a laying arm (7), which is assigned to the receiving means (6), and that the platform (3) and the laying arm (7) can be moved at least horizontally, in each case orthogonally with respect to one another and reversibly,
**characterized in that** the material-feed means (5) is provided such that it can be displaced transversely relative to the laying arrangement (4), **in that** the material-feed means (5) can be moved, with changing direction, in the horizontal movement direction (B) of the platform (3), but with opposite orientation in relation to the platform (3) or the receiving means (6) in each case, and **in that** the laying arm (7) has a horizontal material-guidance region, over the entire width (8) of which the material (1) can be transported by the material-feed means (5).

2. Apparatus according to Claim 1, **characterized in that** the laying arm (7) is designed to be wider than the width of the material and has a width dimension of preferably approximately 100 to 400 mm.

3. Apparatus according to Claim 1 or 2,
**characterized in that** the respective side border (8a, 8b) of the material-guidance region of the laying arm (7) can be arranged in the region of the respective boundary (6a, 6b) of the receiving means (6).

4. Apparatus according to one of Claims 1 to 3,
**characterized in that** the material-feed means (5) comprises a carrying arm, in particular a longitudinal crossmember (9), which can be driven by means of at least one horizontal drive (10).

5. Apparatus according to one of Claims 1 to 4,
**characterized in that** the laying arm (7) is designed as a pivot arm, and **in that** the laying arrangement (4) has a pivot drive (19) for the purpose of pivoting the laying arm (7).

6. Apparatus according to one of Claims 1 to 5,
**characterized in that** the laying arrangement (4) comprises a belt drive (17) and drive belts (18) for the laying arm (7), and **in that**, between the drive belts (18), the material (1) can be transported to the receiving means (6).

7. Apparatus according to one of Claims 1 to 6,
**characterized in that** the carrying structure (2) comprises a vertically movable stage (23),
**in that** at least one vertical drive (24), but preferably a plurality of vertical drives (24), is or are provided for the purpose of driving the stage (23), and **in that** a plurality of vertical drives (24) are connected electronically to one another.

8. Apparatus according to one of Claims 1 to 7,
**characterized in that** at least one horizontal drive (27), but preferably a plurality of horizontal drives (27), is or are provided for the purpose of driving the platform (3), and **in that** a plurality of horizontal drives (27) are connected electronically to one another.

9. Process for laying band-like or strip-like material, in particular using an apparatus according to one of Claims 1 to 8 , it being the case that the material (1) is guided to a laying arrangement (4) via a material-feed means (5), that the material (1) is discharged to a receiving means (6) from the laying arrangement (4), and that the laying arrangement (4) and the receiving means (6) are moved back and forth at least horizontally and orthogonally with respect to one another, **characterized in that** the material-feed means (5) is moved back and forth in the horizontal movement direction (B) of the receiving means (6), but with opposite orientation in relation to the receiving means (6) in each case, and **in that** the material (1) is transported horizontally, at least partially, over the width (8) of a laying arm (7) of the laying arrangement (4) by the material-feed means (5).

10. Process according to Claim 9, **characterized in that** the material-feed means (5) changes orientation when the material (1), which is transported over the width of the laying arm, reaches the region of a boundary (6a, 6b) of the receiving means (6).

11. Process according to Claim 9 to 10,
**characterized in that** the laying arrangement (4) or the receiving means (6) is moved up and down in the vertical direction (C).

12. Process according to one of Claims 9 to 11,
**characterized in that** electronic control is used for driving all the movable components, in particular the material-feed means (5) in, one orientation of the transverse direction (B), a platform (3), which carries the receiving means (6), in the opposite orientation of the transverse direction (B), the laying arm (7) in the longitudinal direction (A), if appropriate in the pivot direction (G), the drive belts (18) of the laying arm in the directions of circulation (I, J), and a carrying structure (2), which carries the laying arrangement (4), in the vertical direction (C).

13. Process according to Claim 12, **characterized in that** at least two, in particular up to thirty, laying points of an apparatus according to one of Claims 1 to 21 are controlled at the same time.

14. Process according to Claim 12 or 13,
**characterized in that** each drive (10, 17, 19, 24, 27) is controlled individually, and/or **in that** the corresponding parameters are stored or retrieved in a product-specific and program-specific manner and the process thus proceeds automatically.

## Revendications

1. Dispositif pour la pose d'une matière en forme de bande ou de ruban (1) avec une structure de support (2) et une plate-forme (3), avec au moins un dispositif de pose (4) associé à la structure de support (2) pour la pose de la matière (1), avec au moins une arrivée de matière (5) associée au dispositif de pose (4) et avec au moins un réceptacle (6) associé à la plate-forme (3) pour la matière (1) à poser par le dispositif de pose (4), dans lequel le dispositif de pose (4) comprend un bras de pose (7) associé au réceptacle (6) et dans lequel la plate-forme (3) et le bras de pose (7) sont mobiles au moins horizontalement, chacun orthogonalement à l'autre et avec un sens inversable, **caractérisé en ce qu'**il est prévu que l'arrivée de matière (5) soit mobile transversalement par rapport au dispositif de pose (4), **en ce que** l'arrivée de matière (5) est mobile en alternance dans la direction du mouvement horizontal (B) de la plate-forme (3), mais chaque fois en sens contraire par rapport à la plate-forme (3), respectivement au réceptacle (6), et **en ce que** le bras de pose (7) présente une zone horizontale de guidage de la matière, sur toute la largeur (8) de laquelle la matière (1) peut être transportée au moyen de l'arrivée de matière (5).

2. Dispositif suivant la revendication 1, **caractérisé en ce que** le bras de pose (7) présente une surlargeur par rapport à la largeur de la matière et présente une dimension en largeur de préférence d'environ 100 à 400 mm.

3. Dispositif suivant la revendication 1 ou 2, **caractérisé en ce que** le bord latéral respectif (8a, 8b) de la zone de guidage de la matière du bras de pose (7) peut être disposé dans la région de la paroi respective (6a, 6b) du réceptacle (6).

4. Dispositif suivant l'une quelconque des revendications 1 à 3, **caractérisé en ce que** l'arrivée de matière (5) comprend un bras porteur, en particulier une traverse longitudinale (9), qui peut être entraîné au moyen d'au moins un dispositif d'entraînement horizontal (10).

5. Dispositif suivant l'une quelconque des revendications 1 à 4, **caractérisé en ce que** le bras de pose (7) est un bras pivotant et **en ce que** le dispositif de pose (4) présente une commande de pivotement (19) pour le pivotement du bras de pose (7).

6. Dispositif suivant l'une quelconque des revendications 1 à 5, **caractérisé en ce que** le dispositif de pose (4) comprend un entraînement par courroies (17) ainsi que des courroies d'entraînement (18) pour le bras de pose (7) et **en ce que** la matière (1) peut être transportée entre les courroies d'entraînement (18) vers le réceptacle (6).

7. Dispositif suivant l'une quelconque des revendications 1 à 6, **caractérisé en ce que** la structure de support (2) comprend un plateau (23) mobile verticalement et **en ce qu'**il est prévu au moins un dispositif d'entraînement vertical (24), de préférence plusieurs dispositifs d'entraînement vertical (24) pour l'entraînement du plateau (23) et **en ce que** plusieurs dispositifs d'entraînement vertical (24) sont électroniquement reliés entre eux.

8. Dispositif suivant l'une quelconque des revendications 1 à 7, **caractérisé en ce qu'**il est prévu au moins un dispositif d'entraînement horizontal (27), de préférence plusieurs dispositifs d'entraînement horizontal (27) pour l'entraînement de la plate-forme (3) et **en ce que** plusieurs dispositifs d'entraînement horizontal (27) sont électroniquement reliés entre eux.

9. Procédé pour la pose d'une matière en forme de bande ou de ruban, en particulier en utilisant un dispositif suivant l'une quelconque des revendications 1 à 8, dans lequel la matière (1) est conduite par une arrivée de matière (5) à un dispositif de pose (4), dans lequel la matière (1) sortant du dispositif de pose (4) est délivrée à un réceptacle (6) et dans lequel le dispositif de pose (4) et le réceptacle (6) sont animés d'un mouvement réciproque au moins horizontalement et orthogonalement l'un à l'autre, **caractérisé en ce que** l'arrivée de matière (5) est animée d'un mouvement réciproque dans la direction du mouvement horizontal (B) du réceptacle (6), mais chaque fois dans le sens contraire par rapport au réceptacle (6), et **en ce que** la matière (1) est transportée horizontalement au moyen de l'arrivée de matière (5), au moins partiellement sur la largeur (8) d'un bras de pose (7) du dispositif de pose (4).

10. Procédé suivant la revendication 9, **caractérisé en ce que** l'arrivée de matière (5) change de sens lorsque la matière (1) transportée sur la largeur du bras de pose atteint la région d'une paroi (6a, 6b) du réceptacle (6).

11. Procédé suivant la revendication 9 ou 10, **caractérisé en ce que** le dispositif de pose (4) ou le réceptacle (6) sont animés d'un mouvement réciproque en direction verticale (C).

12. Procédé suivant l'une quelconque des revendications 9 à 11, **caractérisé en ce que** toutes les pièces mobiles, en particulier
- l'arrivée de matière (5) dans un sens de la direction transversale (B)
- une plate-forme (3) portant le réceptacle (6) dans le sens contraire de la direction transversale (B)
- le bras de pose (7) en direction longitudinale (A), le cas échéant dans le sens de pivotement(G)
- les courroies d'entraînement (18) du bras de pose dans les sens de rotation (I, J), et
- une structure de support (2) portant le dispositif de pose (4), dans la direction verticale (C) sont entraînées sous commande électronique.

13. Procédé suivant la revendication 12, **caractérisé en ce qu'**au moins deux, en particulier jusque trente, points de pose d'un dispositif suivant l'une quelconque des revendications 1 à 12 sont amorcés simultanément.

14. Procédé suivant la revendication 12 ou 13, **caractérisé en ce que** chaque dispositif d'entraînement (10, 17, 19, 24, 27) est commandé individuellement et/ou **en ce que** les paramètres correspondants sont mémorisés ou appelés spécifiquement selon le produit et le programme et **en ce que** le procédé se déroule ainsi de manière automatique.
